# FASCICULE DE BREVET EUROPEEN

(11) **EP 0 495 696 B1**
(45) Date de publication et mention de la délivrance du brevet: **30.11.1994**
(21) Numéro de dépôt: 92400060.7
(22) Date de dépôt: 10.01.1992
(51) Int. Cl.: F21V 21/34, H01R 25/14, F21V 21/14, H02G 5/00

(54) **Ligne de distribution d'électricité et adaptateur pour une telle ligne**
Elektrische Verteiler-Leitung und Adapter für solch eine Leitung
Electrical distribution line and adapter for such a line

(30) Priorité: 10.01.1991 FR 9100253
(43) Date de publication de la demande: 22.07.1992
(73) Titulaire: MEGALIT, F-18400 Saint-Florent-sur-Cher (FR)
(72) Inventeur: Solé, Eric, F-75010 Paris (FR)
(74) Mandataire: Fort, Jacques

(56) Documents cités:
- EP-A- 0 050 547
- DE-U- 8 808 131
- DE-U- 8 811 846
- DE-U- 8 911 456

## Description

La présente invention concerne les lignes de distribution d'électricité à basse tension et elle trouve une application particulière importante, bien que non exclusive, dans les installations intérieures de distribution d'électricité à basse tension à des lampes.

Il est souvent utile de prévoir une installation permettant de modifier la position de lampes d'éclairage. Ce cas est notamment celui des vitrines et des magasins. L'utilisation de rails de supportage des lampes ne résoud que très imparfaitement ce problème. Les rails utilisés, étant rigides, ne peuvent être transportés que sous forme de tronçons relativement courts, impliquant des raccordements nombreux, mais les tronçons restent néanmoins encombrants. Il est impossible ou difficile de cintrer ces rails sur place pour leur faire suivre un tracé sinueux. Les fonctions de supportage des récepteurs d'électricité et d'alimentation de ces récepteurs sont généralement dissociées.

On connaît (DE-U-8 808 131) une ligne conforme au préambule de la revendication 1. L'âme est constituée par une bande flexible ou rigide, à laquelle les deux bandes métalliques sont fixées par un procédé non décrit.

La présente invention vise à fournir une ligne de distribution d'électricité répondant mieux que celles antérieurement connues aux exigences de la pratique et des accessoires spécialement adaptés à une telle ligne.

Dans ce but l'invention propose notamment une ligne de distribution d'électricité à des récepteurs, conforme à la revendication 1.

Le support peut avoir un boîtier constitué de deux coquilles en matériau électriquement isolant munies de moyens permettant de les appliquer l'une contre l'autre en serrant les bordures et/ou le rail.

Le rail en lui-même constitue un composant stockable en tronçons de quelques mètres de long sous forme de bobine de quelques dizaine de centimètres de diamètre ; ce rail peut suivre un trajet sinueux et/ou vrillé et suivre un trajet en hélice ; il peut être supporté par des parois d'orientation quelconque, variant le long de la ligne ; il revient à l'état rectiligne lorsqu'il est libéré.

L'invention propose également un adaptateur de récepteur électrique pour une ligne du type ci-dessus défini, conforme à la revendication 7.

D'autres caractéristiques encore apparaissent dans les revendications.

L'invention sera mieux comprise à la lecture de la description qui suit d'un mode particulier de réalisation, donné à titre d'exemple non limitatif. La description se réfère aux dessins qui l'accompagnent, dans lesquels :
- la figure 1 est un schéma de principe montrant un fragment de ligne suivant l'invention et un manchon de raccordement entre deux tronçons, en perspective ;
- la figure 2 est une vue en élévation montrant un adaptateur de lampe suivant un mode particulier de réalisation de l'invention ;
- la figure 3 est une vue en coupe suivant la ligne III-III de la figure 2 ;
- la figure 4 montre, en perspective, une pince d'assemblage de l'adaptateur des figures 2 et 3 ;
- la figure 5 est une vue en bout montrant une disposition possible de support de ligne suivant l'invention ;
- la figure 6, similaire à la figure 5, montre une variante de réalisation du support de ligne ;
- la figure 7 est une vue éclatée des composants du support de la figure 6 ;
- la figure 8, similaire à une fraction de la figure 6, montre une variante.

La figure 1 montre uniquement un fragment de ligne suivant l'invention, situé en dehors des zones qui reçoivent des supports ou des récepteurs. Ce fragment comporte en revanche un raccordement entre deux tronçons successifs.

Chaque tronçon de ligne comporte un rail plat 10 de structure composite, dont les tranches latérales sont emboitées dans des bordures 12. Le rail comprend une âme isolante 14 portant sur chaque face une bande conductrice 16, dont les tranches et une fraction de la surface sont recouvertes par les bordures 12 de l'âme. Les matériaux constitutifs du rail et l'épaisseur du rail sont choisis de façon que l'ensemble soit stockable sous forme d'un rouleau de quelques décimètres de diamètre. Dans la pratique, l'âme pourra être en chlorure de polyvinyle souple ayant une épaisseur de l'ordre du millimètre, suffisante pour assurer l'isolement en basse tension. Les bandes conductrices peuvent être en bronze au béryllium, revêtu d'une pellicule mince de protection (en nickel par exemple) ou en chrysocale, ayant chacune une épaisseur comprise entre 0,2 et 0,8 mm, suivant la conductivité requise.

Les bordures, dont la section droite est en forme de U (arrondi sur la figure 1, ou à angles droits comme sur la figure 3), peuvent être emboîtées sur une bande conductrice très facilement par simple déformation élastique d'un des bras de la section en U en faisant glisser un outil le long d'une lame, après que la bande ait été insérée dans l'autre bordure.

A titre d'exemple, on peut indiquer qu'un rail de 35 mm de large et de 2 mm d'épaisseur, enroulable sous un diamètre de 50 cm, a donné des résultats satisfaisants.

Comme le montre la figure 1, une telle ligne est aisément déformable pour lui faire suivre un tracé sinueux.

Le raccordement entre deux tronçons successifs peut être réalisé par divers moyens, notamment à l'aide de manchons 18 du genre montré en figure 1. Ce manchon 18 est constitué de deux coquilles 20 délimitées par un fond convexe et deux flancs parallèles découpés de façon que leurs bords ne s'appuient l'un sur l'autre que si les flancs compriment les bordures 12. Les coquilles 20 peuvent être aisément réalisées par moulage de matériau isolant synthétique. Les coquilles peuvent être maintenues appliquées l'une contre l'autre par des moyens quelconques, notamment par encliquetage et/ou à l'aide de pinces 22 ayant la même constitution que celles équipant les adaptateurs de récepteur qui seront décrits plus loin. La continuité électrique est établie entre deux tronçons successifs par exemple à l'aide de plaquettes élastiques en matériau conducteur 24, ayant par exemple une forme d'arceau prenant appui sur les coquilles et dont le fond relie les tronçons : un tel montage permet sans difficulté de faire des courants de l'ordre de 20 A.

L'adaptateur 24 montré à titre d'exemple sur les figures 2 et 3 est destiné à recevoir une lampe dichroïque basse tension 26 et son réflecteur 28. Mais il serait possible de constituer des adaptateurs similaires destinés à d'autres récepteurs.

L'adaptateur 24 comporte un bottier formé de deux coquilles 30 identiques, mais montées tête-bêche, en matériau électriquement isolant. Le fond de chaque coquille présente une face externe convexe et une face interne telle que les coquilles puissent enserrer les bordures 12 en les déformant élastiquement, comme cela apparaît sur la figure 3. De plus, dans le mode de réalisation représenté, chaque coquille comporte un cliquet élastique 32 prévu pour venir s'accrocher sur une saillie 3 de l'autre coquille lorsque les deux coquilles sont suffisamment rapprochées pour comprimer les bordures et être immobilisées par frottement le long du rail. Le verrouillage est complété par des pinces 36 qui peuvent être identiques aux pinces 22 d'assemblage des manchons 18. Ces pinces peuvent être constituées par une pièce de feuillard élastique mise en forme, dont les parties terminales ont une forme telle qu'elles s'accrochent sur les coquilles.

D'autres modes de fixation sont possibles et en particulier les deux coquilles peuvent comporter des zones formant charnière d'un côté du rail.

La paroi interne de chaque coquille présente un bossage 38 dans lequel est encastrée une lame élastique 40 d'appui sur l'une des bandes 16. Cette lame constitue un élément de prélèvement de courant. Elle est prévue pour être reliée à un fil souple 42 d'alimentation du récepteur. Une solution simple de jonction du fil 42 consiste à le munir d'une cosse terminale 44 emboîtable sur une patte 42 appartenant à une pièce en tôle découpée comprenant également la lame 40.

Chacune des coquilles 30 est percée en son centre d'un trou de réception d'une tige 46 de supportage de la douille 47 de lampe. Dans le mode de réalisation illustré, les tiges 46 sont creuses et servent également de passage pour les fils 42 d'alimentation.

Pour que la liaison entre le boîtier et les tiges permette une orientation autour d'un axe orthogonal au rail, les tiges sont montées rotatives dans les trous alignés et fixées par des moyens déserrables. Dans le cas montré en figure 3, ces moyens comprennent un écrou 48 vissé sur une partie terminale filetée de la tige correspondante.

Chaque tige 46 présente deux coudes de façon que leurs extrémités opposées à celles fixées au boîtier soient également alignées et offrent un second axe d'articulation, orthogonal à l'axe d'articulation sur le bottier. Ces deux parties terminales sont montées, par des moyens permettant une rotation, sur un étrier 50 portant la douille 47 et le réflecteur 48 : il est inutile de décrire ici le montage de l'étrier sur les tiges 46, puisqu'il peut être similaire à celui déjà décrit et le montage de l'étrier sur la douille, puiqu'il peut être classique.

Le support 18 montré schématiquement en figure 5 est prévu lui aussi pour permettre de donner au rail 10 une orientation quelconque par rapport à une plaque de fixation 52, du moins dans une plage de débattement importante. Pour cela le support 18 peut comporter deux coquilles identiques ou similaires aux coquilles 30 d'un adaptateur, mais démunies de lames élastiques de contact et de trous de passage de tiges 46. A l'une des coquilles est fixée, par moulage ou par report à l'aide de vis, une chape 54 reliée à une tige 56 par des moyens permettant à la tige de tourner autour d'un axe parallèle à l'axe longitudinal du rail 10. La tige5 6 est elle-même montée sur la plaque 52 par des moyens permettant d'orienter la tige autour de son axe 54. Ces derniers moyens peuvent être constitués par un écrou 58 vissé sur une partie terminale filetée de la tige qui s'appuie sur la plaque 52 par un épaulement.

Les moyens d'amenée de courant à la ligne ne sont pas représentés : ils peuvent avoir une constitution similaire à celle des manchons de raccordement 18 et être situés en un point quelconque de la ligne. En particulier ils peuvent être constitués de deux coquilles en matériau isolant, de moyens permettant de les rapprocher en enserrant des bordures et, sur chaque coquille, d'une lame large en matériau conducteur encastrée dans la coquille et prenant appui sur le rail, relié à un conducteur extérieur d'amenée.

L'invention est susceptible de nombreuses variantes de réalisation. Par exemple les supports de ligne peuvent avoir la constitution montrée schématiquement en figures 6 et 7. Le support ou patère montré en figure 6 comporte une plaque d'accrochage 60 munie de moyens non représentés de fixation sur une paroi (mur ou cloison). A cette plaque est fixé, par exemple par soudage, un plat plié 62 dont la partie terminale fait un angle de 45°, avec l'axe de la plaque. Les éléments d'accrochage du rail sont constitués par deux pattes 64,66, en feuillard découpé et plié dont les partie terminales viennent serrer les bordures 12 et retenir le rail. Les pattes 64,66 sont solidarisées du plat 62 par une vis 68 qui s'engage dans un trou taraudé de la patte 66. Aussi il est possible d'orienter le rail autour de l'axe de la vis et de la relier soit au plafond, soit à une cloison. Les rebords terminaux 70 des pattes ont une longueur telle qu'elles ne débordent pas des bordures 12 qu'ils enserrent.

Une contre-plaque 72 peut être placée sur la plaque 60 pour masquer les vis de fixation engagées dans des lumières en arc de cercle de la plaque et maintenue par des aimants 74 placés de part et d'autre de la base du plat 62.

Dans certains cas, on souhaite écarter les supports à un point tel que le rail risque de se vriller entre les supports, surtout en courbe, on souhaite disposer d'une capacité de transport d'électricité excédant celle d'un rail. Dans ce cas, il est possible de monter deux rails 10 (ou même davantage) en parallèle, comme le montre la figure 8. Les deux rails sont maintenus chacun par deux pinces de chaque support 76, par l'élasticité des pinces ou grâce à des moyens de pression réglables non représentés. On double ainsi la capacité de transport, on augmente considérablement le moment d'inertie en torsion et on fixe le rayon de cintrage.

## Revendications

1. Ligne de distribution d'électricité à des récepteurs, comprenant un rail plat (10) formé d'une âme en matériau isolant souple portant sur chaque face une bande métallique, caractérisée en ce qu'elle est suffisamment mince pour être enroulable élastiquement sous un diamètre de quelques décimètres, et en ce que les tranches latérales sont emboîtées dans des bordures (12) de l'âme, permettant de fixer le rail par des supports enserrant chacun les bordures.

2. Ligne selon la revendication 1, caractérisée en ce que les bandes sont en bronze au béryllium revêtu d'une couche de protection ou en chrysocale et en ce que l'âme est en chlorure de polyvinyle souple.

3. Ligne selon la revendication 1 ou 2, caractérisée en ce que l'âme et les bordures (12) sont en élastomère isolant et en ce que les bordures sont en forme de U emboîtant les tranches et débordant sur les bandes métalliques.

4. Ligne suivant la revendication 1, 2 ou 3, caractérisée en ce qu'elle comporte des manchons (18) de raccordement entre tronçons de rail successifs, ayant chacun deux coquilles (20) munies de moyens (22) permettant de les appliquer l'une contre l'autre en enserrant les bordures et des plaquettes élastiques d'amenée de courant s'appuyant sur les coquilles et sur les tronçons.

5. Ligne selon la revendication 1, 2 ou 3, caractérisée en ce que chaque support comprend deux pattes enserrant chacun une bordure, fixées à un élément solidarisable d'une cloison par des moyens permettant d'orienter le rail par rapport audit élément.

6. Ligne selon l'une quelconque des revendications 1 à 5, caractérisée en ce qu'elle comporte deux dits rails plats maintenus parallèlement l'un à l'autre et à distance déterminée par les dits supports.

7. Adaptateur de récepteur monté sur une ligne suivant l'une quelconque des revendications 1 à 6, caractérisé en ce qu'il comprend deux coquilles (30) en matériau isolant, des moyens permettant de rapprocher les coquilles en enserrant les bordures (12) et, sur chaque coquille, une lame de contact élastique (40), encastrée, de prélèvement de courant et une tige de support de douille (47) de lampe, les deux tiges étant orientables sur les coquilles autour d'un axe commun perpendiculaire à la bande.

8. Adaptateur suivant la revendication 7, caractérisé en ce que les tiges sont creuses et contiennent des fils souples de liaison entre la douille et les lames de contact.

9. Adaptateur selon la revendication 8, caractérisé en ce que la douille (47) est portée par un étrier (50) et en ce que les tiges (46) sont orientables sur l'étrier autour d'un axe commun orthogonal à leur axe de rotation sur les coquilles.

10. Adaptateur selon la revendication 7, 8 ou 9, caractérisé en ce que les moyens de rapprochement des coquilles sont constitués par des moyens d'encliquetage et éventuellement deux pinces élastiques (36) placée à cheval sur les deux coquilles et les pressant l'une contre l'autre.

## Claims

1. An electricity distribution line for electrical loads, comprising a flat rail (10) formed by a core of flexible insulating material having a metal band on each surface, characterised in that it is thin enough to be wound elastically to a diameter of a few decimetres and in that the sides are fixed in core edging members (12) enabling the rail to be fixed by supports which clamp each of the edging members.

2. A line according to claim 1, characterised in that the bands are of beryllium bronze coated with a protective layer or are of pinchbeck and in that the core is made of flexible polyvinyl chloride.

3. A line according to claim 1 or 2, characterised in that the core and the edging members (12) are made of an insulating elastomer and in that the edging members are in the form of a U fixing the sides and overlapping the metal bands.

4. A line according to claim 1, 2 or 3, characterised in that it comprises sleeves (18) for connecting successive rail sections, each sleeve comprising two halves (20) provided with means (22) for applying them against one another while clamping the edging members and elastic current supply plates bearing against the halves and the rail sections.

5. A line according to claim 1, 2 or 3, characterised in that each support comprises two lugs each clamping an edging member and secured to an element which can be connected to a petition by means enabling the rail to be oriented with respect to said element.

6. A line according to any one of claims 1 to 5, characterised in that it comprises two said flat rails held parallel to one another at a distance determined by said supports.

7. A fitting for an electrical load mounted on a line according to any one of claims 1 to 6, characterised in that it comprises two halves (30) of insulating material, means enabling the halves to be brought together to clamp the edging members (12) and, on each half, a fixed elastic current collecting contact strip (40) and a support rod for a lamp socket (47), the two rods being orientable on the halves about a common axis perpendicular to the band.

8. A fitting according to claim 7, characterised in that the rods are hollow and contain flexible wires for connection between the socket and the contact strips.

9. A fitting according to claim 8, characterised in that the socket (47) is carried by a yoke (50) and in that the rods (46) are orientable on the yoke about a common axis at right angles to the their axis of rotation on the halves.

10. A fitting according to claim 7, 8 or 9, characterised in that the means for bringing the halves together comprise catch means and, if required, two elastic clips (36) straddling the two halves and pressing them against one another.

## Patentansprüche

1. Elektrische Verteiler-Leitung für Verbraucher mit einer Schienenplatte (10), die aus einer Seele aus einem biegsamen Isoliermaterial besteht, die auf jeder Seite ein Metallband trägt, dadurch gekennzeichnet, daß sie ausreichend dünn ist, um auf einen Durchmesser von einigen Dezimetern elastischen eingerollt werden zu können, und daß die Seitenstücke in Einfassungen (12) der Seele eingesetzt sind, die eine Befestigung der Schiene durch Träger erlauben, welche jede der Einfassungen einspannen.

2. Leitung nach Anspruch 1, dadurch gekennzeichnet, daß die Bänder aus mit einer Schutzschicht überzogener Berylliumbronze oder aus Goldkupfer bestehen, und daß die Seele aus biegsamem Polyvinylchlorid besteht.

3. Leitung nach Anspruch 1 oder 2, dadurch gekennzeichnet, daß die Seele und die Einfassungen (12) aus einem isolierenden Elastomer bestehen, und daß die die Stücke einfassenden Einfassungen U-förmig sind und auf die Metallbänder vorstehen.

4. Leitung nach Anspruch 1, 2 oder 3, dadurch gekennzeichnet, daß sie Verbindungsmanschetten (18) zwischen aufeinanderfolgenden Schienenstücken umfaßt, die jeweils zwei Schalen (20) haben, die mit einer Einrichtung (22) versehen sind, welche es erlauben, daß sie aufeinander abgestützt sind, indem sie die Einfassungen umspannen, und elastische Stromzufuhrplättchen, die sich auf den Schalen und den Stücken abstützen.

5. Leitung nach Anspruch 1, 2 oder 3, dadurch gekennzeichnet, daß jeder Träger zwei jeweils eine Einfassung einspannende Lappen umfaßt, die an einem Element befestigt sind, das durch Mittel an einer Trennwand befestigbar ist, die eine Ausrichtung der Schiene in bezug auf das Element erlauben.

6. Leitung nach einem der Ansprüche 1 bis 5, dadurch gekennzeichnet, daß sie zwei der Schienenplatten umfaßt, die zueinander parallel und mit einem Abstand gehalten sind, der durch die Träger bestimmt ist.

7. Verbraucher-Adapter, der auf einer Leitung nach einem der Ansprüche 1 bis 6 angebracht ist, dadurch gekennzeichnet, daß er zwei Schalen (30) aus isolierendem Material umfaßt, Mittel, die es erlauben, unter Einspannen der Einfassungen (12) die Schalen zu verbinden, und eine elastische Kontaktzunge, die zum Abgriff von Strom auf jeder Schale eingespannt ist und einen Tragschaft für eine Lampenbuchse (47), wobei die beiden Tragschäfte auf den Schalen um eine gemeinsame, lotrecht zum Band verlaufende Achse ausgerichtet werden können.

8. Adapter nach Anspruch 7, dadurch gekennzeichnet, daß die Schäfte hohl sind und zwischen der Buchse und den Kontaktzungen biegsame Verbindungsdrähte enthalten.

9. Adapter nach Anspruch 8, dadurch gekennzeichnet, daß die Buchse (47) durch einen Bügel (50) getragen ist, und daß die Schäfte (46) auf den Bügel um eine gemeinsame, lotrecht zu ihrer Drehachse auf den Schalen verlaufende Achse ausgerichtet werden können.

10. Adapter nach Anspruch 7, 8 oder 9, dadurch gekennzeichnet, daß die Mittel zum Verbinden der Schalen von einer Sperrvorrichtung und gegebenenfalls zwei elastischen Klammern (36) gebildet sind, die auf den beiden Schalen reiten und sie gegeneinander drücken.
